# FASCICULE DE BREVET EUROPEEN

(11) **EP 0 540 624 B1**
(45) Date de publication et mention de la délivrance du brevet: **30.11.1994**
(21) Numéro de dépôt: 91913886.7
(22) Date de dépôt: 23.07.1991
(51) Int. Cl.: E01F 8/00

(54) **DISPOSITIF D'AMORTISSEMENT PHONIQUE ET VIBRATOIRE A BASE DE PNEUS**
ANLAGE ZUR DÄMPFUNG VON LÄRM UND RESONANZ AUF BASIS VON ALTREIFEN
SOUND AND VIBRATION DAMPING DEVICE BASED ON TYRES

(30) Priorité: 24.07.1990 FR 9009417
(43) Date de publication de la demande: 12.05.1993
(73) Titulaire: BEYLER, Roland, F-94360 Bry-sur-Marne (FR)
(72) Inventeur: BEYLER, Roland, F-94360 Bry-sur-Marne (FR)
(74) Mandataire: Sauvage, Renée
(86) Numéro de dépôt international: FR9100604
(87) Numéro de publication internationale: WO9201837

(56) Documents cités:
- DE-A- 3 125 579
- DE-A- 3 308 651
- DE-U- 7 734 600
- FR-A- 2 612 217

## Description

La présente invention concerne un dispositif d'amortissement phonique et vibratoire utilisant des éléments absorbants disposés dans au moins un caisson incombustible, de manière à délimiter des chambres sourdes élémentaires, ledit caisson comportant une paroi dite "frontale" munie d'ouvertures destinées à être en regard d'une source de bruit.

Un dispositif de ce type est connu d'après FR 2 612 217. Dans le dispositif connu, les éléments absorbants sont constitués par un matelas fibreux et les caissons sont des caissons préfabriqués en béton renforcé par des fibres de verre ou en béton de résine.

La présente invention a pour but de réaliser un dispositif d'amortisseur phonique et vibratoire qui utilise, non pas des matelas fibreux fabriqués spécialement à cet effet, mais des produits de récupération, à savoir des pneus usagés.

Actuellement, les pneus usagés et stockés sont détruits par combustion active (feu), ou par combustion lente (acide) entraînant une pollution atmosphérique ou terrestre intense nécessitant, dans certains cas, l'évacuation des populations dans un rayon plus ou moins important du lieu de destruction. Le dépôt des pneus usagés dans les décharges est en cours d'interdiction.

Les tentatives d'utilisation de pneus usagés, pour la construction de murs antibruit, consistent essentiellement à les empiler les uns sur les autres, ou à les juxtaposer les uns aux autres, pour en faire des colonnes placées horizontalement ou verticalement, et jointes les unes aux autres, sans serrage (voir par exemple DE-U-77 34600).

Les conceptions actuelles de murs antibruit à base de pneus usagés présentent deux inconvénients majeurs.

D'une part, l'effet d'amortissement phonique est assez limité dans la mesure où ces murs ne permettent pas d'assurer une étanchéité acoustique, notamment du fait qu'ils laissent subsister, entre les pneus, des espaces libres constituant des chemins acoustiques.

D'autre part, en cas de combustion accidentelle ou volontaire déclenchée par exemple par un accident à un endroit du mur de pneus, cette combustion se propage de manière incontrôlable à l'ensemble du mur, représentant un danger considérable pour l'environnement et les populations.

En outre, de tels murs ont un aspect inesthétique entraînant un effet dissuasif pour leur installation.

La présente invention vise à proposer un dispositif d'amortissement phonique et vibratoire du type précité palliant les inconvénients exposés ci-dessus, tout en améliorant les capacités d'amortissement acoustique.

Selon sa caractéristique principale, la présente invention concerne un dispositif d'amortissement phonique et vibratoire qui est caractérisé en ce que lesdits éléments sont des structures unitaires constituées de pneus, de parties de pneus ou d'éléments équivalents sur le plan de la forme et du caractère absorbant du matériau, en ce que lesdites structures unitaires sont serrées les unes contre les autres et/ou les unes sur les autres entre des parois dudit caisson et en ce que la forme desdites structures unitaires est adaptée selon leur orientation dans ledit caisson, à créer un effet de focalisation ou de divergence des ondes acoustiques.

Au moyen d'un tel dispositif, on parvient tout d'abord à éliminer tous les risques de propagation d'une combustion à l'ensemble d'un mur antibruit. En effet, un tel mur selon l'invention étant constitué, comme on le verra par la suite, d'une succession de caissons en disposition verticale et/ou horizontale, un début de combustion des structures unitaires dans un caisson sera contenu dans ce caisson sans possibilité de se propager aux caissons voisins.

De plus, les structures n'étant pas visibles de l'extérieur, l'aspect esthétique est fixé par les parois de caisson qui peuvent être décorées ou aménagées à volonté en fonction des souhaits esthétiques.

En outre, le fait de prévoir une disposition des structures unitaires de manière à constituer des chambres sourdes élémentaires permet d'assurer une meilleure étanchéité acoustique par rapport aux dispositifs existants. Cette étanchéité acoustique est encore accrue par la coopération des structures unitaires avec les parois du caisson.

Le serrage des structures unitaires les unes contre les autres, ou les unes sur les autres, supprime, avec les parois du caisson, les chemins acoustiques qui, dans les réalisations classiques, traversent le dispositif.

Les chambres sourdes élémentaires, constituées par les structures unitaires, provoquent un effet de piègeage des ondes acoustiques de par la forme desdites structures.

Dans la suite de la description et dans les revendications, pour ne pas alourdir inutilement la rédaction, les expressions "pneus" et "demi-pneus" désigneront aussi bien de réels pneus et demi-pneus que des structures unitaires équivalentes sur le plan de la forme et du matériau.

Selon des modes de réalisation particulièrement avantageux du dispositif selon l'invention :
- lesdites parties de pneus sont constituées de demi-pneus obtenus par une découpe diamétrale de pneus,
- lesdits demi-pneus sont disposés de sorte à présenter leur section ouverte en regard de ladite paroi frontale munie d'ouvertures de manière à créer un effet de focalisation des ondes acoustiques,
- inversement, lesdits demi-pneus sont disposés de sorte à présenter leur bande de roulement en regard de ladite paroi frontale munie d'ouvertures de manière à créer un effet de divergence des ondes acoustiques.

Dans ce dernier cas, lesdits demi-pneus présentent des perforations sur leur bande de roulement en regard de la source de bruit.

Selon une autre forme de réalisation du dispositif selon l'invention pour l'emploi de pneus entiers :
- lesdits pneus sont disposés en contact les uns des autres par leur bande de roulement, une de leurs faces latérales étant en regard de la source de bruit ; le dispositif comporte alors avantageusement des flasques absorbants perforés placés dans les trous de jante desdits pneus de sorte à favoriser la pénétration et le piègeage des sons à l'intérieur des pneus qui constituent les chambres sourdes élémentaires, lesdits flasques provoquant, selon leur forme, un effet de divergence ou un effet de focalisation des ondes acoustiques.

Avantageusement, ladite paroi frontale munie d'ouvertures est constituée d'une plaque perforée de trous.

On peut prévoir également, afin d'organiser la pénétration des ondes acoustiques, de ménager des ouïes remplaçant au moins partiellement lesdits trous.

Les trous ou ouïes peuvent avantageusement être remplacés ou complétés par des volets constitués de lames articulées ou fixes se substituant à, ou complétant, ladite paroi frontale munie d'ouvertures.

Selon d'autres caractéristiques avantageuses du dispositif selon l'invention :
- ledit caisson est constitué de deux faces latérales, d'un fond, d'un panneau arrière ou extérieur, d'un couvercle et de ladite paroi frontale présentant des ouvertures, cette dernière étant placée en regard de la source de bruit ;
- le dispositif comporte une première série de pneus ou parties de pneus en contact avec ladite paroi frontale munie d'ouvertures et une seconde série de pneus ou parties de pneus, les deux séries de pneus ou parties de pneus étant séparées par une paroi, de préférence absorbante, qui définit, entre elle-même et le panneau arrière, une chambre sourde ;
- lesdits demi-pneus sont empilés les uns sur les autres en contact par leurs faces latérales ;
- ledit dispositif comporte des plaques de séparation entre deux demi-pneus voisins ;
- lesdites plaques de séparation sont à structure alvéolaire absorbante ;
- ladite paroi frontale munie d'ouvertures est à structure alvéolaire absorbante ;
- les éléments constitutifs dudit caisson sont profilés pour en accroître la rigidité ;
- les parois et panneaux dudit caisson et/ou l'intérieur des pneus ou parties de pneus sont revêtus d'un matériau absorbant.

Selon l'invention donc, les pneus ou parties de pneus, usagés ou non, percés ou non, poreux ou non, sont serrés et entassés les uns sur les autres, ou juxtaposés les uns contre les autres, à l'intérieur d'une armoire ou caisson métallique ou en tout autre matériau incombustible ou ignifugé, assurant par sa conception cellulaire, un coupe-feu efficace, dont l'un des côtés en regard de la source de bruits est percé d'orifices, chacun de ces pneus ou parties de pneus formant ainsi une chambre sourde élémentaire, et créant, selon leur disposition, des effets de focalisation, de divergence, de réfraction ou diffraction des ondes acoustiques réfléchies, incidentes.

La présente invention permet donc de réaliser des murs antibruit à base de pneus qui répondent parfaitement à des objectifs de sécurité contre la propagation d'une combustion des pneus et qui constituent une excellente étanchéité acoustique, le choix de la forme de réalisation adoptée pouvant être fixée par le niveau sonore du site à isoler.

Des essais ont montré que le dispositif selon l'invention permet d'obtenir un facteur local d'absorption moyen de 0,8 pour des fréquences comprises entre 100 et 700 Hz qui constituent des fréquences usuelles sur les routes, auto-routes et voies ferrées, alors que le facteur local d'absorption moyen pour les mêmes fréquences avec un matériau dit "très absorbant" est de l'ordre de 0,4.

On décrira maintenant plus en détail des formes de réalisation particulières de l'invention qui en feront mieux comprendre les caractéristiques et les avantages, étant entendu que ces formes de réalisation sont choisies à titre d'exemples et qu'elles ne sont pas limitatives.

Leur description est illustrée par les dessins annexés, dans lesquels :
- la figure 1 est une vue de face d'un premier mode de réalisation d'un dispositif selon l'invention, la paroi frontale munie d'ouvertures étant partiellement omise ;
- la figure 2 est une vue en coupe selon la ligne II-II de la figure 1 ;
- la figure 3 montre une variante de réalisation du dispositif représenté à la figure 1 ;
- la figure 4 est une coupe selon la ligne IV-IV de la figure 3 .
- la figure 5 est une vue de face d'un deuxième mode de réalisation du dispositif selon l'invention, avec omission de la paroi frontale ;
- la figure 6 est une vue en coupe selon la ligne VI-VI de la figure 5 ;
- les figures 7 et 8 représentent respectivement de face et en coupe, selon la ligne VIII-VIII de la figure 7, un troisième mode de réalisation du dispositif selon l'invention ;
- les figures 9 et 11 montrent en vue de face, paroi frontale omise, des variantes de réalisation du dispositif représenté à la figure 7 et les figures 10 et 12 sont des coupes prises respectivement selon les lignes X-X et XII-XII des figures 9 et 11 ;
- les figures 13 et 14 représentent respectivement en coupe et en vue de face, avec omission de la paroi frontale, un quatrième mode de réalisation du dispositif selon l'invention utilisant des pneus entiers ; et
- la figure 15 montre en coupe une variante de réalisation du dispositif représenté aux figures 13 et 14.

Dans les figures, les mêmes références sont utilisées pour désigner les mêmes pièces. Les mêmes références, mais complétées du signe "prime" ou "seconde", désignent des pièces similaires.

Les figures 1 et 2 représentent un caisson C1 dans lequel des demi-pneus 1 ou des parties de pneus sont serrés et empilés les uns sur les autres pour assurer une étanchéité parfaite avec le panneau arrière 2, non percé, et les parois latérales 3 du caisson C1. La bande de roulement 19 des demi-pneus 1 est tournée vers le panneau arrière 2 et les demi-pneus sont en contact les uns avec les autres par leurs faces latérales 21. Le panneau arrière 2 et les parois latérales 3 peuvent être, comme l'intérieur des pneus, tapissés d'un matériau absorbant, chaque partie de pneu constituant une chambre sourde élémentaire. Le serrage des parties de pneus les unes contre les autres, ou les unes sur les autres, constitue un volume antibruit où la réflexion des ondes acoustiques est focalisée par la forme du pneu, chaque pneu créant un effet de focalisation indépendant ou laminaire.

L'évacuation des eaux de pluie ou de lavage des demi-pneus se fait par gravité.

L'une des particularités d'un ensemble ainsi constitué est d'assurer une fonction d'amortisseur aux vibrations mécaniques et d'atténuer le niveau sonore engendré par le passage des véhicules, voitures, camions, trains, etc..., mais aussi pour la protection de l'environnement à proximité de zone bruyante (usines).

Il est évident que les parois latérales 3, le couvercle 4 et le fond 5 du caisson C1 peuvent être désolidarisés de toutes autres pièces métalliques ou non, incombustibles, assurant la rigidité de l'ensemble, par des joints souples. Le panneau frontal 6, côté source de bruit, est perforé de trous 7, volets ou ouïes de formes adéquates, pour favoriser la pénétration des ondes sonores à l'intérieur du dispositif. Il peut également être en métal déployé. Les panneaux et parois constituant le caisson coupe-feu peuvent être plats, ondulés, nervurés ou de formes appropriées pour accroître la rigidité de l'ensemble.

Les figures 3 et 4 sont des vues analogues aux précédentes mais, cette fois, le caisson C2 présente un panneau arrière 2' réunis aux parois latérales 3' par des parois intermédiaires obliques 16, de sorte que le caisson C2 a, en coupe transversale, une partie trapézoïdale. Des volets axiaux ou inclinés 8 et des plaques de séparation 9 en matériau absorbant ont été judicieusement disposés, les premiers 8 sur la face frontale du caisson C2, les secondes 9 entre les demi-pneus 1, afin que les ondes réfléchies, focalisées par la forme des pneus, rencontrent des surfaces d'absorption aussi grandes que possible. Il est évident que le panneau où sont fixés les volets 8 peut remplacer ou compléter le panneau perforé 6 des figures 1 et 2. Les volets 8 et les plaques 9 peuvent être remplacés par une structure alvéolaire absorbante, ou tout équivalent.

Les figures 5 et 6 représentent des demi-pneus 1 percés ou non, poreux ou non, selon un autre mode d'installation, mis en place dans les caissons coupe-feu C1 avec leur bande de roulement 19 côté face frontale du caisson, et leur section ouverte 20 côté panneau arrière, pour créer une réflexion divergente des ondes acoustiques. Les demi-pneus poreux ou percés d'orifices 10 permettent de canaliser, à l'intérieur du pneu, une partie des sons, l'autre partie étant réfléchie avec effet de divergence.

Les figures 7 et 8 représentent un mode d'installation correspondant sensiblement à un redoublement de celui des figures 1 et 2 : deux colonnes de demi-pneus 1' et 1'' sont juxtaposées et séparées par une paroi 11 poreuse ou absorbante, maintenue sur les parois latérales 3'' du caisson coupe-feu C3, les demi-pneus 1' étant de préférence poreux ou percés, afin que les ondes acoustiques venant en contact avec eux soient piégées dans la chambre sourde 13, par transmission ou réflexion, la partie non absorbée des ondes étant réfléchie avec effet de focalisation.

Les figures 9 et 10 présentent un mode d'installation correspondant sensiblement à un redoublement de celui des figures 5 et 6, redoublement analogue à celui des figures 7 et 8.

Les figures 11 et 12 représentent un mode d'installation hybride entre celui des figures 9 et 10 et celui des figures 11 et 12 : au lieu d'être orientés de la même façon, les demi-pneus 1' et 1'' sont orientés en sens contraire.

Les figures 13 et 14 présentent le montage de pneus entiers 18 en pile verticale entre les panneaux arrière 2 et frontal 6. Les pneus 18 sont en contact les uns avec les autres par leur bande de roulement 19 et une de leur face latérale 21 est en regard de la source de bruit. Les parties centrales des pneus peuvent recevoir des flasques absorbants, plans, concaves 15 ou convexes 15', ou de toutes autres formes favorisant la pénétration des sons vers l'intérieur des pneus, avec effet de divergence ou de focalisation donné par la forme des flasques, une paroi poreuse ou absorbante 17 étant placée contre le panneau arrière 2 afin d'assurer l'effet de transmission et d'absorption entre les pneus.

L'évacuation des eaux de pluie ou de lavage est assurée par les orifices 12 pratiqués dans les bandes de roulement.

La figure 15 présente un mode d'installation analogue au précédent, mais avec deux colonnes de pneus entiers 18' et 18'' juxtaposées, les flasques 15 étant de préférence percés afin de permettre le passage des sons jusqu'à la paroi absorbante 11, le volume derrière cette paroi qui renferme la deuxième colonne de pneus 18'', jouant l'effet de chambre sourde 13'.

Il est évident que les possibilités de superpositions ou de juxtapositions des pneus ou parties de pneus, ou de toute autre structure unitaire absorbante de forme semblable, à l'intérieur d'une armoire ou d'un caisson coupe-feu, comme élément de chambre sourde, avec effet de focalisation ou de divergence des ondes acoustiques, ne sont pas limitées à celles décrites ci-dessus et que les autres dispositions faisant appel aux mêmes éléments qui n'en seraient que la suite ou la conséquence rentrent dans le cadre du présent brevet.

Les armoires ou caissons coupe-feu, ainsi constitués, juxtaposés les uns aux autres, constituent un mur antibruit qui peut être construit verticalement ou incliné.

Un des modes d'installation des murs antibruit, en bordure des routes, autoroutes et voies ferrées, peut consister, par exemple, en la fixation des caissons coupe-feu juxtaposés, solidaires les uns des autres, sur une traverse plate ou profilée, placée au minimum aux 2/3 de la hauteur, latéralement, sur le panneau arrière 2, des caissons, et fixée à des poteaux ancrés dans le sol, cette traverse pouvant être renforcée par une jambe de force.

## Revendications

1. Dispositif d'amortissement phonique et vibratoire utilisant des éléments absorbants disposés dans au moins un caisson (C1-C3) incombustible, de manière à délimiter des chambres sourdes élémentaires (13, 13'), ledit caisson comportant une paroi dite "frontale" (6) munie d'ouvertures (7) destinées à être en regard d'une source de bruit, caractérise en ce que lesdits éléments sont des structures unitaires (1, 1', 1'' ; 18, 18', 18'') constituées de pneus, de parties de pneus ou d'éléments équivalents sur le plan de la forme et du caractère absorbant du matériau, en ce que lesdites structures unitaires (1, 1', 1'' ; 18, 18', 18'') sont serrées les unes contre les autres et/ou les unes sur les autres entre des parois (2-6 ; 2', 3', 16, 4-6) dudit caisson (C1-C3) et en ce que la forme desdites structures unitaires est adaptée, selon leur orientation dans ledit caisson, à créer un effet de focalisation ou de divergence des ondes acoustiques.

2. Dispositif d'amortissement phonique et vibratoire selon la revendication 1, caractérisé en ce que lesdites structures unitaires (1, 1', 1'') sont constituées de demi-pneus obtenus par une découpe diamétrale de pneus.

3. Dispositif d'amortissement phonique et vibratoire selon la revendication 2, caractérisé en ce que lesdits demi-pneus (1, 1', 1'') sont disposés de sorte à présenter leur section ouverte (20) en regard de ladite paroi frontale (6) munie d'ouvertures (7) de manière à créer ledit effet de focalisation des ondes acoustiques.

4. Dispositif d'amortissement phonique et vibratoire selon la revendication 2, caractérisé en ce que lesdits demi-pneus (1, 1', 1'') sont disposés de sorte à présenter leur bande de roulement (19) en regard de ladite paroi frontale (6) munie d'ouvertures (7) de manière à créer ledit effet de divergence des ondes acoustiques.

5. Dispositif d'amortissement phonique et vibratoire selon la revendication 4, caractérisé en ce que lesdits demi-pneus (1) présentent des perforations (10) sur leur bande de roulement (19).

6. Dispositif d'amortissement phonique et vibratoire selon la revendication 1, caractérisé en ce que lesdites structures unitaires sont des pneus entiers (18, 18', 18'') disposés en contact les uns des autres par leur bande de roulement (19), une de leurs faces latérales (21) étant en regard de la source de bruit.

7. Dispositif d'amortissement phonique et vibratoire selon la revendication 6, caractérise en ce qu'il comporte des flasques (15, 15') absorbants, perforés, placés dans les trous de jante desdits pneus (18, 18'), de sorte à favoriser l'introduction et le piègeage des sons à l'intérieur des pneus qui constituent les chambres sourdes élémentaires, lesdits flasques (15, 15') provoquant, selon leur forme, un effet de divergence ou un effet de focalisation des ondes acoustiques.

8. Dispositif d'amortissement phonique et vibratoire selon l'une quelconque des revendications 1 à 7, caractérisé en ce que ladite paroi frontale (6) munie d'ouvertures comporte des volets (8) constitués de lames articulées ou fixes propres à organiser la pénétration des ondes acoustiques.

9. Dispositif d'amortissement phonique et vibratoire selon l'une quelconque des revendications 1 à 8, caractérisé en ce que Ledit caisson (C1-C3) est constitué de deux parois latérales (3 ; 3', 16), d'un fond (5), d'un panneau arrière (2, 2'), d'un couvercle (4) et de ladite paroi frontale (6) présentant des ouvertures (7), cette dernière étant placée en regard de la source de bruit.

10. Dispositif d'amortissement phonique et vibratoire selon l'une quelconque des revendications 1 à 9, caractérisé en ce qu'il comporte une première série de pneus (18') ou parties de pneus (1'), en contact avec ladite paroi frontale (6) munie d'ouverture et une seconde série de pneus (18'') ou parties de pneus (1''), les deux séries de pneus ou de parties de pneus étant séparées par une paroi (11) qui définit entre elle-même et le panneau de fond (2) une chambre sourde (13').

11. Dispositif d'amortissement phonique et vibratoire selon l'une quelconque des revendications 2 à 5, 8, 9, caractérisé en ce que lesdits demi-pneus (1, 1', 1'') sont empilés les uns sur les autres en contact par leurs faces latérales (21).

12. Dispositif d'amortissement phonique et vibratoire selon la revendication 11, caractérisée en ce qu'il comporte des plaques (9) de séparation entre deux demi-pneus (1) voisins.

13. Dispositif d'amortissement phonique et vibratoire selon la revendication 12, caractérisé en ce que lesdites plaques de séparation (9) sont à structure alvéolaire absorbante.

14. Dispositif d'amortissement phonique et vibratoire selon l'une quelconque des revendications 1 à 13, caractérisé en ce que ladite paroi frontale (6) munie d'ouvertures est à structure alvéolaire absorbante.

15. Dispositif d'amortissement phonique et vibratoire selon l'une quelconque des revendications 1 à 14, catactérisé en ce que les éléments constitutifs (2-6 ; 2', 3', 16, 4-6) dudit caisson (C1-C3) sont profilés pour en accroître la rigidité.

16. Dispositif d'amortissement phonique et vibratoire selon l'une quelconque des revendications 1 à 15, caractérisé en ce que les parois et panneaux (2-6 ; 2', 3', 16, 4-6) dudit caisson (C1-C3) et/ou l'intérieur des pneus (18, 18', 18'') ou des parties de pneus (1, 1', 1'') sont revêtus d'un matériau absorbant (17).

17. Mur antibruit, caractérisé en ce qu'il est constitué par la juxtaposition verticale et/ou horizontale de dispositifs d'amortissement phonique et vibratoire selon l'une quelconque des revendications 1 à 16.

## Claims

1. Sound- and vibration-damping device using absorbant elements disposed in at least one incombustible casing (C1-C3), so as to delimit elementary anechoic chambers (13, 13'), said casing including a so-called "front" wall element (6) provided with openings (7) intended to face a noise source, characterized in that said elements are unitary structures (1, 1', 1''; 18, 18', 18'') consisting of tires, parts of tires or of elements equivalent in terms of the shape and absorbant nature of the material, in that said unitary structures (1, 1', 1''; 18, 18', 18'') are held tightly against one another and/or one on top of another between wall elements (2-6; 2', 3', 16, 4-6) of said casing (C1-C3) and in that the shape of said unitary structures is adapted, depending on their orientation in said casing, in order to create an acoustic-wave focusing or diverging effect.

2. Sound- and vibration-damping device according to Claim 1, characterized in that said unitary structures (1, 1', 1'') consist of half-tires obtained by cutting tires diametrally.

3. Sound- and vibration-damping device according to Claim 2, characterized in that said half-tires (1, 1', 1'') are disposed so as to have their open section (20) facing said front wall element (6) provided with openings (7) so as to create an acoustic-wave focusing effect.

4. Sound- and vibration-damping device according to Claim 2, characterized in that said half-tires (1, 1', 1'') are disposed so as to have their tread (19) facing said front wall element (6) provided with openings (7) so as to create an acoustic-wave diverging effect.

5. Sound- and vibration-damping device according to Claim 4, characterized in that said half-tires (1) have perforations (10) on their tread (19).

6. Sound- and vibration-damping device according to Claim 1, characterized in that said unitary structures are whole tires (18, 18', 18'') disposed in contact with one another by their tread (19), one of their lateral faces (21) facing the noise source.

7. Sound- and vibration-damping device according to Claim 6, characterized in that it includes perforated absorbant wheel-disks (15, 15') placed in the rim holes of said tires (18, 18') so as to promote the penetration and the trapping of the sounds inside the tires which constitute the elementary anechoic chambers, said wheel-disks (15, 15') causing, depending on their shape, an acoustic-wave diverging effect or an acoustic-wave focusing effect.

8. Sound- and vibration-damping device according to any one of Claims 1 to 7, characterized in that said front wall element (6) provided with openings includes shutters (8) consisting of articulated or fixed strips suitable for organizing the penetration of the acoustic waves.

9. Sound- and vibration-damping device according to any one of Claims 1 to 8, characterized in that said casing (C1-C3) consists of two lateral wall elements (3; 3', 16), a bottom (5), a rear panel (2, 2'), a cover (4) and said front wall element (6) having openings (7), the latter being placed facing the noise source.

10. Sound- and vibration-damping device according to any one of Claims 1 to 9, characterized in that it includes a first series of tires (18') or parts of tires (1') in contact with said front wall element (6) provided with openings and a second series of tires (18'') or parts of tires (1''), the two series of tires or parts of tires being separated by a wall element (11) which defines between itself and the rear panel (2) an anechoic chamber (13').

11. Sound- and vibration-damping device according to any one of Claims 2 to 5, 8, 9, characterized in that said half-tires (1, 1', 1'') are stacked one on top of another with their lateral faces (21) in contact.

12. Sound- and vibration-damping device according to Claim 11, characterized in that it includes separation plates (9) between two adjacent half-tires (1).

13. Sound- and vibration-damping device according to Claim 12, characterized in that said separation plates (9) have an absorbant alveolate structure.

14. Sound- and vibration-damping device according to any one of Claims 1 to 13, characterized in that said front wall element (6) provided with openings has an absorbant alveolate structure.

15. Sound- and vibration-damping device according to any one of Claims 1 to 14, characterized in that the constituent elements (2-6; 2', 3', 16, 4-6) of said casing (C1-C3) are profiled in order to increase the rigidity thereof.

16. Sound- and vibration-damping device according to any one of Claims 1 to 15, characterized in that the wall elements and panels (2-6; 2', 3', 16, 4-6) of said casing (C1-C3) and/or the interior of the tires (18, 18', 18'') or parts of tires (1, 1', 1'') are coated with an absorbant material (17).

17. Noise-protection wall, characterized in that it is constituted by the vertical and/or horizontal juxtaposition of sound- and vibration-damping devices according to any one of Claims 1 to 16.

## Patentansprüche

1. Schall- und Schwingungsdämpfungsvorrichtung unter Verwendung von absorbierenden Elementen, die in mindestens einem unbrennbaren Kasten (C1-C3) angeordnet sind, so daß schalltote Einzelkammern (13, 13') abgegrenzt werden, wobei der Kasten eine sogenannte Frontwand (6), versehen mit Öffnungen (7), besitzt, die dazu bestimmt sind, sich gegenüber einer Geräuschquelle zu befinden, dadurch gekennzeichnet, daß diese Elemente einheitliche Strukturen (1, 1', 1''; 18, 18', 18'') sind, die aus Fahrzeugreifen, Reifenteilen oder hinsichtlich der Form oder des absorbierenden Charakters des Werkstoffs gleichwertigen Elementen bestehen, daß diese einheitlichen Strukturen (1, 1', 1''; 18, 18', 18'') zwischen Wänden (2-6; 2', 3', 16, 4-6) des Kastens (C1-C3) gegeneinander- und/oder aufeinandergedrückt sind und daß die Form der einheitlichen Strukturen geeignet ist, je nach ihrer Ausrichtung im Kasten einen Effekt der Fokussierung oder der Divergenz der Schallwellen zu erzeugen.

2. Schall- und Schwingungsdämpfungsvorrichtung nach Anspruch 1, dadurch gekennzeichnet, daß die einheitlichen Strukturen (1, 1', 1'') aus Reifenhälften bestehen, die durch diametrales Schneiden von Reifen erhalten werden.

3. Schall- und Schwingungsdämpfungsvorrichtung nach Anspruch 2, dadurch gekennzeichnet, daß die Reifenhälften (1, 1', 1'') dergestalt angeordnet sind, daß sich ihr offener Schnitt (20) gegenüber der mit Öffnungen (7) versehenen Frontwand (6) befindet, so daß der Effekt der Fokussierung der Schallwellen erzeugt wird.

4. Schall- und Schwingungsdämpfungsvorrichtung nach Anspruch 2, dadurch gekennzeichnet, daß die Reifenhälften (1, 1', 1'') so angeordnet sind, daß sich ihre Lauffläche (19) gegenüber der mit Öffnungen (7) versehenen Frontwand (6) befindet, so daß der Effekt der Divergenz der Schallwellen erzeugt wird.

5. Schall- und Schwingungsdämpfungsvorrichtung nach Anspruch 4, dadurch gekennzeichnet, daß die Reifenhälften (1) auf ihrer Lauffläche (19) Perforierungen (10) aufweisen.

6. Schall- und Schwingungsdämpfungsvorrichtung nach Anspruch 1, dadurch gekennzeichnet, daß die einheitlichen Strukturen ganze Reifen (18, 18', 18'') sind, die mit ihrer Lauffläche (19) in gegenseitigem Kontakt angeordnet sind, wobei eine ihrer Seitenflächen (21) der Geräuschquelle zugewandt ist.

7. Schall- und Schwingungsdämpfungsvorrichtung nach Anspruch 6, dadurch gekennzeichnet, daß sie absorbierende, gelöcherte Deckel (15, 15') besitzt, die in den Felgenlöchern der Reifen (18, 18') angeordnet sind, so daß die Einführung und Einfangung des Schalls in den die schalltoten Einzelkammern bildenden Reifen begünstigt wird, wobei die Deckel (15, 15') je nach ihrer Form einen Effekt der Divergenz oder der Fokusierung der Schallwellen erzeugen.

8. Schall- und Schwingungsdämpfungsvorrichtung nach Anspruch 1 bis 7, dadurch gekennzeichnet, daß die mit Öffnungen versehene Frontwand (6) Rippen (8) besitzt, die von angelenkten oder feststehenden Lamellen gebildet werden, die dazu geeignet sind, das Eindringen der Schallwellen zu organisieren.

9. Schall- und Schwingungsdämpfungsvorrichtung nach einem der Ansprüche 1 bis 8, dadurch gekennzeichnet, daß der Kasten (C1-C3) aus zwei Seitenwänden (3; 3', 16), einem Boden (5), einer Rückplatte (2, 2'), einem Deckel (4) und der Öffnungen (7) aufweisenden Frontwand (6) besteht, wobei letztere zur Geräuschquelle hin angeordnet ist.

10. Schall- und Schwingungsdämpfungsvorrichtung nach einem der Ansprüche 1 bis 9, dadurch gekennzeichnet, daß sie eine erste Reihe von Reifen (18') oder Reifenteilen (1'), die mit der mit Öffnungen versehenen Frontwand (6) in Kontakt sind, und eine zweite Reihe von Reifen (18'') oder Reifenteilen (1'') umfaßt, wobei die beiden Reihen von Reifen oder Reifenteilen durch eine Wand (11) getrennt sind, die zusammen mit der Rückplatte(2) eine schalltote Kammer umgrenzt.

11. Schall- und Schwingungsdämpfungsvorrichtung nach einem der Ansprüche 2 bis 5, 8, 9, dadurch gekennzeichnet, daß die Reifenhälften (1, 1', 1'') übereinandergestapelt sind, wobei sie mit ihren Seitenflächen in Kontakt sind.

12. Schall- und Schwingungsdämpfungsvorrichtung nach Anspruch 11, dadurch gekennzeichnet, daß sie Trennplatten (9) zwischen zwei benachbarten Reifenhälften (1) besitzt.

13. Schall- und Schwingungsdämpfungsvorrichtung nach Anspruch 12, dadurch gekennzeichnet, daß die Trennplatten (9) eine absorbierende Zellstruktur besitzen.

14. Schall- und Schwingungsdämpfungsvorrichtung nach einem der Ansprüche 1 bis 13, dadurch gekennzeichnet, daß die mit Öffnungen versehene Frontwand (6) eine absorbierende Zellstruktur besitzt.

15. Schall- und Schwingungsdämpfungsvorrichtung nach einem der Ansprüche 1 bis 14, dadurch gekennzeichnet, daß die Bestandteile (2-6; 2', 3', 16, 4-6) des Kastens (C1-C3) profiliert sind, um seine Steifigkeit zu erhöhen.

16. Schall- und Schwingungsdämpfungsvorrichtung nach einem der Ansprüche 1 bis 15, dadurch gekennzeichnet, daß die Wände und Platten (2-6; 2', 3', 16, 4-6) des Kastens und/oder das Innere der Reifen (18, 18', 18'') oder der Reifenteile (1, 1', 1'') mit einem absorbierenden Werkstoff (17) bedeckt sind.

17. Lärmschutzwand, dadurch gekennzeichnet, daß sie durch vertikales und/oder horizontales Nebeneinandersetzen von Schall- und Schwingungsdämpfungsvorrichtungen nach einem der Ansprüche 1 bis 16 gebildet ist.
